# FASCICULE DE BREVET EUROPEEN

(11) **EP 0 473 678 B1**
(45) Date de publication et mention de la délivrance du brevet: **02.11.1994**
(21) Numéro de dépôt: 90908554.0
(22) Date de dépôt: 17.05.1990
(51) Int. Cl.: B65D 47/36, B65D 51/22

(54) **VERSEUR POUR DES FLACONS ET RECIPIENTS ANALOGUES, AVEC UN ELEMENT PERCEUR POUR PERCER UN OPERCULE DU GOULOT DES RECIPIENTS**
AUSGIESSER FÜR FLAKONS ODER DERGLEICHEN MIT EINEM ELEMENT ZUM DURCHSTECHEN EINER VERSCHLUSSMEMBRAN
SPOUT FOR FLASKS AND SIMILAR RECEPTACLES, WITH A PIERCING ELEMENT FOR PIERCING A LID ON RECEPTACLE NECKS

(30) Priorité: 17.05.1989 FR 8906434
(43) Date de publication de la demande: 11.03.1992
(73) Titulaire: RICAL S.A., 21603 Longvic (FR)
(72) Inventeur: PELLERANO, Pierre, F-75009 Paris (FR)
(74) Mandataire: Casalonga, Axel
(86) Numéro de dépôt international: FR9000347
(87) Numéro de publication internationale: WO9014288

(56) Documents cités:
- EP-A- 0 214 095
- EP-A- 0 304 972
- EP-A- 0 316 269
- GB-A- 1 152 931

## Description

La présente invention se rapporte à un verseur pour des flacons et des récipients analogues contenant des produits liquides ou pâteux et présentant un goulot obturé jusqu'à la première utilisation par un opercule susceptible d'être percé.

On connaît déjà des verseurs de ce type comprenant un corps muni de moyens pour sa fixation au goulot du récipient, et un élément perceur creux pour percer l'opercule et servir de verseur pour la distribution du produit contenu dans le récipient. Sur ces verseurs connus, l'élément perceur est généralement constitué par un élément à vis rapporté sur le corps et manoeuvré par rotation en vue du perçage de l'opercule.

Cette constitution en deux pièces complique la fabrication et le montage du verseur et en augmente le coût.

Il est également possible de réaliser l'élément perceur et le corps d'une seule pièce sous la forme d'un ensemble rigide, auquel cas le percement de l'opercule se fait par vissage de l'ensemble sur le goulot du récipient. Un tel verseur n'est évidemment utilisable que sur des goulots filetés et non pas sur des goulots recevant un verseur par encliquetage. Par ailleurs, si le verseur n'est pas vissé à fond sur le goulot après vissage de l'opercule, des fuites peuvent se produire entre le verseur et le goulot. De plus, un vissage non intentionnel du verseur, par exemple lors de la manutention des récipients, peut provoquer un percement intempestif de l'opercule.

La présente invention a pour objet un verseur avec élément perceur pour des flacons et récipients analogues dont le goulot est obturé par un opercule, ce verseur étant d'une fabrication simple et d'un fonctionnement sûr, sans risque de manoeuvre intempestive et de fuites, et, constituant un ensemble simple et fiable avec une capsule de bouchage réalisée d'une seule pièce avec le verseur en étant reliée avec ce dernier par une charnière.

Tel que revendiqué, le verseur pour des flacons et récipients analogues contenant des produits liquides ou pâteux et présentant un goulot obturé jusqu'à la première utilisation par un opercule susceptible d'être percé, comprend un corps muni de moyens pour sa fixation au goulot d'un récipient. Il comprend en outre un élément perceur-verseur creux muni de dents à son extrémité inférieure, disposé à l'intérieur du corps et relié au corps par une membrane annulaire déformable de manière que l'élément perceur-verseur puisse être amené d'une position haute à laquelle ses dents se trouvent audessus de l'opercule à une position basse à laquelle ses dents se trouvent en-dessous de l'opercule. Le verseur comprend, de plus, une capsule de bouchage susceptible de coopérer avec effet d'obturation avec l'élément perceur-verseur. Selon l'invention, la capsule de bouchage est reliée de manière pivotante au corps par une charnière et comprend un fond et un élément d'obturation faisant saillie sur le fond de manière telle que lorsque l'élément perceur-verseur se trouve en position basse, l'élément d'obturation obture l'ouverture de distribution à l'extrémité supérieure de l'élément perceur-verseur lors du pivotement de la capsule pour l'amener sur le corps et libère ladite ouverture de distribution lors du pivotement de la capsule pour la dégager du corps.

Grâce à la prévision et à la conformation particulière de la membrane et la constitution de l'ensemble du verseur en une matière plastique dure, l'élément perceur-verseur est maintenu, lorsque le verseur est fixé sur le goulot du récipient, en position inactive au-dessus de l'opercule du goulot, mais peut, moyennant une simple pression exercée vers le bas sur l'élément perceur-verseur, être déplacé vers le bas pour percer l'opercule et subsiste ensuite en position basse lorsque la pression sur le perceur est relâchée. Cette membrane assure donc à l'élément perceur-verseur deux positions stables, à savoir une position de repos au-dessus de l'opercule et une position active de percement de l'opercule et de distribution du produit contenu dans le récipient.

L'élément perceur peut être avantageusement disposé concentriquement au corps, ce qui fait qu'il conserve cette position concentrique en position inactive et en position active.

Dans le cadre de l'invention, la membrane annulaire peut présenter, soit un profil incurvé à double inflexion, soit un profil en ligne brisée à double inflexion.

Dans ce dernier cas, il petit être avantageux de munir la membrane d'une zone circulaire d'affaiblissement à chaque inflexion.

En se référant aux dessins schématiques annexés, on va décrire ci-après plus en détail plusieurs modes de réalisation illustratifs et non limitatifs d'un verseur conforme à l'invention; sur les dessins :
la figure 1 est une coupe axiale d'un verseur conforme à l'invention, avant percement de l'opercule du goulot de flacon;
la figure 2 est une coupe, à plus grande échelle, de la membrane reliant l'élément perceur au corps du verseur;
la figure 3 est une coupe analogue à celle de la figure 1, montrant l'élément perceur en position active après percement de l'opercule;
la figure 4 est une coupe analogue à celle de la figure 2 de la membrane dans la position selon la figure 3;
la figure 5 est une coupe axiale d'un autre mode de réalisation d'un verseur conforme à l'invention comprenant une capsule à charnière, avant ouverture de la capsule et avant percement de l'opercule;
la figure 6 est une coupe axiale correspondant à celle de la figure 5, après ouverture de la capsule, avant percement de l'opercule;
la figure 7 est une coupe axiale selon la figure 6, après percement de l'opercule;
la figure 8 est une coupe axiale selon la figure 7, après fermeture de la capsule.

Selon la figure 1, un flacon 1 pour produits liquides ou pâteux présente un goulot 2 obturé par un opercule 3 et muni d'une gorge extérieure 4. La nature de l'opercule 3 (feuille de métal, complexe métal-matière plastique, etc.) et son mode de fixation sur le goulot 2 (thermoscellage, scellage par induction HF, etc.) n'entrent pas dans le cadre de la présente invention et tous les modes de réalisation connus sont envisageables.

Un verseur référencé 5 dans son ensemble est fixé par encliquetage sur le goulot 2. Le verseur 5 comprend un corps de forme générale cylindrique, dont la partie inférieure 6 destinée à s'emboîter sur le goulot 2 du flacon comporte un bourrelet intérieur 7 qui coopère par encliquetage avec le gorge 4 du goulot 2, et dont la partie supérieure 8 se raccorde à la partie inférieure 6 par un épaulement intérieur 9 qui prend appui sur le bord extérieur de l'opercule 3. La partie supérieure 8 du corps est munie d'une bourrelet extérieur 10 servant à la fixation par encliquetage d'une capsule de bouchage décrite par la suite.

Un élément perceur 11 en forme de corps de révolution creux, muni à son extrémité inférieure de dents 12 et à son extrémité supérieure d'une ouverture de distribution 13, est relié à-la face intérieure de la partie supérieure 8 du corps par une membrane 14.

Le corps 5, l'élément perceur 11 et la membrane 14 sont réalisés, comme le montre surtout la figure 2, d'une seule pièce en une matière plastique dure telle que le polypropylène. La membrane 14 présente une forme bombée vers le haut, à savoir suivant un profil en ligne brisée à double inflexion. Selon la figure 2, la membrane 14 présente deux zones circulaires d'affaiblissement 15, 16 aux points d'inflexion de son profil.

Une capsule de bouchage 17 est rapportée sur la partie supérieure 8 du corps 5, cette capsule 17 comprenant un fond 18 sur lequel font saillie d'un côté une jupe extérieure 19 munie d'une gorge annulaire 20 susceptible de coopérer par encliquetage avec le bourrelet 10 de la partie supérieure 8 du corps 5 lors de l'emboîtement de la capsule 17 sur le corps, et une jupe intérieure 21 destinée à coopérer avec l'ouverture supérieure 15 de l'élément perceur 11.

Les figures 3 et 4 représentent le verseur après percement de l'opercule 3 par une pression exercée vers le bas sur l'élément perceur 11, la capsule 17 étant enlevée. Sous l'effet de cette pression exercée sur l'élément perceur 11, la membrane 14 se déforme progressivement, avant que l'élément perceur 11 passe brusquement, en perçant l'opercule 3, à la position basse suivant les figures 3 et 4, dans laquelle le perceur 11 est ensuite maintenu par la membrane 14 qui est alors bombée vers le bas.

Il apparaît donc que la forme bombée de la membrane 14 et la rigidité de la matière plastique constitutive de la membrane 14 assure à cette dernière, à la manière d'une genouillère, un état bistable grâce auquel la membrane 14 maintient l'élément perceur 11, soit en position inactive haute selon les figures 1 et 2, soit en position active basse selon les figures 3 et 4.

Il apparaît par ailleurs sur la figure 3 que la jupe intérieure 21 de la capsule de bouchage 17 est d'une longueur telle que la jupe 12 puisse coopérer avec l'ouverture 13 l'élément perceur 11, en assurant l'obturation de cette dernière, également lorsque l'élément perceur 11 se trouve en position active basse.

Le corps 5 du verseur pourrait être fixé sur le goulot 2 par vissage au lieu d'être fixé par encliquetage.

La membrane 14, au lieu d'avoir un profil en ligne brisée, pourrait également avoir un profil incurvé à double inflexion, mais le profil en ligne brisée, notamment avec des zones d'affaiblissement aux points d'inflexion, permet une déformation plus "contrôlée" de la membrane 14.

La capsule de bouchage 17 peut être réalisée d'une seule pièce avec le verseur en étant reliée à ce dernier par exemple par une charnière de type connu, comme décrit ci-après

Les figures 5 à 8 représentent un mode de réalisation d'un verseur conforme à l'invention, avec une capsule de bouchage à charnière à ressort.

Dans ce mode de réalisation, un flacon 101 présente un goulot 102 obturé par un opercule 103 et muni d'un filetage extérieur 104. Un verseur 105 comprend une partie intérieure 106 munie d'un filetage intérieur, en vue de sa fixation sur le goulot 102.

Un élément perceur 111 en forme de corps de révolution creux, muni à son extrémité inférieure de dents 112 et à son extrémité supérieure d'une ouverture de distribution 113, est relié à l'extrémité supérieure de la partie intérieure 106 du verseur 105 par une membrane 114 de formule générale tronconique.

Une capsule de bouchage 117 est reliée par une charnière 118 à ressort, de type connu en soi, à la partie extérieure 119 du verseur 105. La capsule 117 comprend un fond 120 sur lequel fait saillie (vers le bas sur la figure 5) une jupe d'obturation 121 présentant, sur toute sa longueur, un diamètre intérieur légèrement supérieur au diamètre extérieur de l'élément perceur 111. A son extrémité libre (inférieure sur la figure 5), la jupe 121 comporte un bourrelet intérieur 122.

Il y a lieu par ailleurs de noter qu'une bande inviolabilité 123 est formée sur la partie extérieure 119 du verseur 105, cette bande 123 empêchant la première ouverture de la capsule 117 tant que la bande 123 n'a pas été arrachée.

Il ressort clairement de la figure 5 que la jupe d'obturation 121 coopère, dans ce mode de réalisation, extérieurement avec le perceur-verseur 111, et non pas intérieurement avec l'ouverture de distribution 113 de ce dernier, comme dans le mode de réalisation des figures 1 et 2.

Par ailleurs, il ressort de la figure 5 que le perceur 111 est disposé en position excentrée par rapport au verseur 105. En l'occurrence, le perceur 111 est excentré de manière à être éloigné davantage de la charnière 118 que de la partie opposée du verseur 105.

Enfin, il apparaît sur la figure 5 que la charnière 118 est disposée au-dessus du plan d'obturation (entre le perceur 111 et la jupe d'obturation 121), lequel plan est défini par le bourrelet 122.

Selon la figure 6, la capsule 117 est ouverte, par pivotement autour de la charnière 118, après arrachage de la bande garantie 123. Par contre, le perceur 111 n'a pas encore été actionné en vue du perçage de l'opercule 103 du goulot 102 du flacon 101.

Selon la figure. 7, le perceur 111 a été enfoncé, provoquant ainsi le perçage de l'opercule 103 du goulot 102, la membrane 114 passant de la position bombée vers la haut selon les figures 5 et 6 à une position bombée vers le bas. Dans cette position, le contenu du flacon 101 peut être distribué par l'ouverture 113 du verseur 111.

Selon la figure 8, la capsule 117 a été ramenée sur le verseur 105, par pivotement autour de la charnière 118, le perceur 111 restant maintenu en position basse par la membrane 114. En position de fermeture de la capsule 117, la jupe 121 de la capsule vient s'emboîter sur l'extrémité supérieure du perceur 111, son bourrelet 122 assurant une obturation étanche. Le contenu du flacon 101 ne peut donc pas s'écouler, même en cas de renversement du flacon 101. De plus, le contenu du flacon n'est pas sujet à la dessication ou à l'oxydation du fait de l'échange d'air avec l'extérieur.

## Revendications

1. Verseur pour des flacons (1, 101) et récipients analogues contenant des produits liquides ou pâteux et présentant un goulot (2, 102) obturé jusqu'à la première utilisation par un opercule (3, 103) susceptible d'être percé, comprenant un corps (6, 106) muni de moyens (7, 107) pour sa fixation au goulot (2, 102) d'un récipient, un élément perceur-verseur creux (11, 111) muni de dents (12, 112) à son extrémité inférieure, disposé à l'intérieur du corps (6, 106) et relié au corps par une membrane annulaire (14, 114) déformable de manière que l'élément perceur-verseur puisse être amené d'une position haute à laquelle ses dents (12, 112) se trouvent au-dessus de l'opercule (3, 103) à une position basse à laquelle ses dents (12, 112) se trouvent en-dessous de l'opercule (3, 103), et une capsule de bouchage (17, 117) susceptible de cooperer avec effet d'obturation avec l'élément perceur-verseur (11, 111), caractérisé par le fait que la capsule de bouchage (17, 117) est reliée de manière pivotante au corps (6, 106) par une charnière (118) et comprend un fond (18, 120) et un élément d'obturation (21, 121) faisant saillie sur le fond de manière telle que lorsque l'élément perceur-verseur (11,111) se trouve en position basse, l'élément d'obturation (21,121) obture l'ouverture de distribution (13, 113) à l'extrémité supérieure de l'élément perceur-verseur lors du pivotement de la capsule (17,117) pour l'amener sur le corps (6,106) et libère ladite ouverture de distribution (13, 113) lors du pivotement de la capsule (17, 117) pour la dégager du corps (6,106).

2. Verseur suivant la revendication 1, caractérisé par le fait que la capsule de bouchage (117) est réalisée d'une seule pièce avec le corps (106).

3. Verseur suivant la revendication 1 ou 2, caractérisé par le fait que l'élément perceur-verseur (11) est disposé concentriquement par rapport au corps (6).

4. Verseur suivant la revendication 1 ou 2, caractérisé par le fait que l'élément perceur-verseur (111) est disposé de façon excentrée par rapport au corps (106), en étant davantage éloigné de la charnière (118) que du côté opposé.

5. Verseur suivant l'une quelconque des revendications 1 à 4, caractérisé par le fait que l'élément d'obturation est une jupe d'obturation (21) coopérant avec l'élément perceur-verseur (11) par pénétration dans l'ouverture de distribution (13) supérieure de ce dernier.

6. Verseur suivant l'une quelconque des revendications 1 à 4, caractérisé par le fait que l'élément d'obturation est une jupe d'obturation (121) coopérant avec l'élément perceur-verseur (111) par emboîtement de ce dernier.

7. Verseur suivant la revendication 6, caractérisé par le fait que la jupe d'obturation (121) comporte un bourrelet intérieur (122) à son extrémité libre.

8. Verseur suivant la revendication 7, caractérisé par le fait que la charnière (118) est disposée au-dessus du plan d'obturation défini par ledit bourrelet (122) en position fermée de la capsule (117).

## Claims

1. Spout for bottles (1, 101) and the like receptacles containing liquid or pasty products and comprising a neck (2, 102) sealed until it is first used by a lid (3, 103) capable of being pierced, comprising a body (6, 106) provided with means (7, 107) for fixing it to the neck (2, 102) of a receptacle, a hollow spout-piercing element (11, 111) provided with teeth (12, 112) at its lower end, arranged inside the body (6, 106) and connected to the body by an annular membrane (14, 114) deformable so that the spout-piercing element can be moved from an upper position in which its teeth (12, 112) are located above the lid (3, 103) to a lower position in which its teeth (12, 112) are located below the lid (3, 103), and a sealing cap (17, 117) capable of cooperating with sealing effect with the spout-piercing element (11, 111), characterised in that the sealing cap (17, 117) is connected pivotably to the body (6, 106) by a hinge (118) and comprises a top (18, 120) and a sealing element (21, 121) projecting from the top in such a way that when the spout-piercing element (11, 111) is in the lower position, the sealing element (21, 121) seals the distribution opening (13, 113) at the upper end of the spout-piercing element on pivoting of the cap (17, 117) to place it on the body (6, 106) and releases said distribution opening (13, 113) on pivoting of the cap (17, 117) to disengage it from the body (6, 106).

2. Spout according to claim 1, characterised in that the sealing cap (117) is made in one piece with the body (106).

3. Spout according to claim 1 or 2, characterised in that the spout-piercing element (11) is arranged concentrically relative to the body (6).

4. Spout according to claim 1 or 2, characterised in that the spout-piercing element (111) is arranged eccentrically relative to the body (106), being further from the hinge (118) than from the opposite side.

5. Spout according to any of claims 1 to 4, characterised in that the sealing element is a sealing skirt (21) cooperating with the spout-piercing element (11) by penetration in the upper distribution opening (13) of the latter.

6. Spout according to any of claims 1 to 4, characterised in that the sealing element is a sealing skirt (121) cooperating with the spout-piercing element (111) by fitting over the latter.

7. Spout according to claim 6, characterised in that the sealing skirt (121) comprises an inner flange (122) at its free end.

8. Spout according to claim 7, characterised in that the hinge (118) is arranged above the plane of sealing defined by said flange (122) in the closed position of the cap (117).

## Patentansprüche

1. Ausgießer für Flakons (1, 101) u.dgl. Behälter, die flüssige oder pasteuse Erzeugnisse enthalten und die einen Hals (2, 102) aufweisen, der bis zur erstmaligen Benutzung durch eine durchstechbare Verschlußmembrane (3, 103) verschlossen ist, wobei der Ausgießer einen Grundkörper (6, 106), der mit Mitteln (7, 107) zu seiner Befestigung an dem Hals (2, 102) eines Behälter, ein hohles Durchstech- und Ausgießelement (11, 111), das mit Zähnen 12, 112) an seinem unteren Ende versehen ist und das im Inneren des Grundkörper (6, 106) angeordnet und mit dem Grundkörper über eine ringförmige Membrane (14, 114) verbunden ist, die derart verformbar ist, daß das Durchstech- und Ausgießelement von einer oberen Stellung, in der seine Zähne (12, 112) sich oberhalb der Verschlußmembrane (3, 103) befinden, in eine untere Stellung, in der seine Zähne (12, 112) sich unterhalb der Verschlußmembrane (3, 103) befinden, überführbar ist, und eine Verschlußkappe (17, 117) aufweist, die dazu eingerichtet ist, abdichtend mit dem Durchstech- und Ausgießelement (11, 111) zusammenzuwirken, dadurch gekennzeichnet, daß die Verschlußkappe (17, 117) schwenkbar mit dem Grundkörper (6, 106) über ein Scharnier (118) verbunden ist und einen Boden (18, 120) sowie ein von dem Boden abstehendes Verschlußelement (21, 121) aufweist, derart, daß, wenn das Durchstech- und Ausgießelement (11, 111) sich in der unteren Stellung befindet, das Verschlußelement (21, 121) die Ausgießöffnung (13, 113) an dem oberen Ende des Durchstech- und Ausgießelements bei einer Verschwenkung der Kappe (17), im Sinne des Aufsetzens auf den Grundkörper (6, 106), verschließt, und die Ausgießöffnung (13, 113) bei einer Verschwenkung der Kappe (17, 117), im Sinne des Abnehmens von dem Grundkörper (6, 116), freigibt.

2. Ausgießer nach Anspruch 1, dadurch gekennzeichnet, daß die Verschlußkappe (117) einstückig mit dem Grundkörper (106) ausgebildet ist.

3. Ausgießer nach den Ansprüchen 1 oder 2, dadurch gekennzeichnet, daß das Durchstech- und Ausgießelement (11) zu dem Grundkörper (6) konzentrisch angeordnet ist.

4. Ausgießer nach den Ansprüchen 1 oder 2, dadurch gekennzeichnet, daß das Durchstech- und Ausgießelement (111) derart exzentrisch zu dem Grundkörper (106) angeordnet sind, daß es weiter von dem Scharnier (118) als von der diesem gegenüberliegenden Seite entfernt ist.

5. Ausgießer nach einem der Ansprüche 1 bis 4, dadurch gekennzeichnet, daß das Verschlußelement eine Verschlußhülse (21) ist, die mit den Durchstech- und Ausgießelement (11) durch Eindringen in dessen obere Ausgießöffnung (13) zusammenwirkt.

6. Ausgießer nach einem der Ansprüche 1 bis 4, dadurch gekennzeichnet, daß das Verschlußelement eine Verschlußhülse (121) ist, die mit dem Durchstech- und Ausgießelement (111) durch Aufstecken auf diese zusammenwirkt.

7. Ausgießer nach Anspruch 6, dadurch gekennzeichnet, daß die Verschlußhülse (121) an ihrem freien Ende eine innere Wulst ( 122 ) trägt.

8. Ausgießer nach Anspruch 7, dadurch gekennzeichnet, daß das Scharnier (118) oberhalb der Verschlußebene angeordnet ist, die durch die Wulst (122) bei geschlossener Kappe (117) definiert ist.
